# EUROPÄISCHE PATENTSCHRIFT

(11) **EP 3 775 568 B1**
(45) Veröffentlichungstag und Bekanntmachung des Hinweises auf die Patenterteilung: **28.06.2023**
(21) Anmeldenummer: 19711314.5
(22) Anmeldetag: 13.03.2019
(51) Int. Cl.: F04D 29/051, F04D 29/056, F04D 29/057, F04D 29/28

(54) **STRÖMUNGSMASCHINE, INSBESONDERE VERDICHTEREINRICHTUNG**
TURBOMACHINE, IN PARTICULAR A COMPRESSOR DEVICE
TURBOMACHINE, EN PARTICULIER DISPOSITIF COMPRESSEUR

(30) Priorität: 27.03.2018 DE 102018204619
(43) Veröffentlichungstag der Anmeldung: 17.02.2021
(73) Patentinhaber: Robert Bosch GmbH, 70442 Stuttgart (DE)
(72) Erfinder: RACHOW, Thomas, 71701 Schwieberdingen (DE); PHILIPP, Peter, 70569 Stuttgart (DE); LANG, Thomas, 70839 Gerlingen (DE)
(86) Internationale Anmeldenummer: PCT/EP2019/056255
(87) Internationale Veröffentlichungsnummer: WO 2019/185351

(56) Entgegenhaltungen:
- EP-A1- 0 212 091
- WO-A1-2014/000867
- DE-A1-102015 007 379
- US-A1- 2014 352 299
- US-A1- 2014 371 919
- US-A1- 2016 298 648

## Beschreibung

### Stand der Technik

Die Erfindung betrifft eine Strömungsmaschine, insbesondere eine Verdichtereinrichtung, mit den Merkmalen des Oberbegriffs des Anspruchs 1.

Eine derartige Strömungsmaschine ist durch die DE 10 2015 007 379 A1 bekannt. Diese Strömungsmaschine weist wenigstens eine Lagereinrichtung für eine drehbar angeordnete Welle auf. Die Lagereinrichtung weist wenigstens ein Lagerelement zur radialen und/oder axialen Lagerung der Welle auf. Das wenigstens eine Lagerelement ist mit unter Druck stehendem gasförmigem Medium zur Lagerung der Welle beaufschlagbar. Die Welle ist mit einem antreibbaren oder angetriebenen Ströumgselement verbunden, das in einem dieses zumindest teilweise umgebenden Gehäuse angeordnet ist. Das unter Druck stehende Medium ist zumindest mittelbar von der Strömungsmaschine dem wenigstens einen Lagerelement zuführbar. Das Strömungselement weist wenigstens eine Druckauslassbohrung für das Medium auf, über die das Medium zumindest mittelbar der wenigstens einen Lagereinrichtung zuführbar ist. Die wenigstens eine Druckauslassbohrung ist zumindest mittelbar über wenigstens eine Druckleitung für das Medium mit der wenigstens einen Lagereinrichtung verbunden.

### Offenbarung der Erfindung

Die erfindungsgemäße Strömungsmaschine, insbesondere Verdichtereinrichtung, mit den Merkmalen des Anspruchs 1 hat den Vorteil, dass die Zuführung des Mediums zur wenigstens einen Lagereinrichtung verbessert ist. Hierbei weist das Strömungselement ein in radialer Bauweise ausgebildetes Verdichterrad auf, wobei die wenigstens eine Druckauslassbohrung auf einem Teilkreisdurchmesser um die Drehachse der Welle angeordnet ist und mit einer in einem separaten Bauteil angeordneten Ringnut zusammenwirkt, deren der wenigstens einen Durchlassbohrung abgewandte Seite mit der wenigstens einen Lagereinrichtung verbunden ist. Eine derartige Ausgestaltung hat den Vorteil, dass bei einer Drehung des Verdichterrads die Druckauslassbohrung zumindest zeitweise in Wirkverbindung mit der Ringnut und somit der Lagereinrichtung angeordnet ist.

Vorteilhafte Weiterbildungen der erfindungsgemäßen Strömungsmaschine, insbesondere Verdichtereinrichtung, sind in den Unteransprüchen aufgeführt.

Insbesondere für den Fall, dass der Druck bzw. die Menge des von der Strömungsmaschine bzw. Verdichtereinrichtung bereitgestellten Mediums für die wenigstens eine Lagereinrichtung variiert, kann es alternativ vorgesehen sein, dass im Strömungsweg der wenigstens einen Druckleitung ein als separates Bauteil ausgebildeter Druckspeicher angeordnet ist. Der Druckspeicher stellt sicher, dass bei zeitweise geringen Mengen bzw. geringen Drücke des Mediums genügend (gasförmiges) Medium zur Lagerung der Welle bereitsteht.

Insbesondere bei letztgenannter Lösung mit einem separaten Druckspeicher, aber auch für den Fall, bei dem das Medium über die Druckleitung unmittelbar aus dem Bereich des Leckagespalts oder der wenigstens eine Druckauslassbohrung der Lagereinrichtung zuführbar ist, kann es vorgesehen sein, dass der wenigstens einen Lagereinrichtung eine Druckregeleinrichtung vorgeschaltet ist, die den Druck bzw. die Menge des der Lagereinrichtung zuführbaren Mediums regelt. Dadurch werden insbesondere gegebenenfalls die Lagerung der Welle negativ beeinflussende, zu hohe Drücke des Mediums vermieden.

In besonders bevorzugter Weiterbildung ist es vorgesehen, dass das separate Bauteil ring- bzw. scheibenförmig ausgebildet und ortsfest in Bezug zum Strömungselement angeordnet ist, dass die wenigstens eine Druckauslassbohrung als Durchgangsbohrung ausgebildet ist, die sich zwischen zwei gegenüberliegenden axialen Stirnseiten des Strömungselements erstreckt, und dass die Ringnut als radial um die Drehachse umlaufende, kreisförmig ausgebildete Ringnut ausgebildet ist. Eine derartige Ausgestaltung insbesondere der Ringnut hat den Vorteil, dass während der gesamten Drehung des Strömungselements um seine Drehachse stets eine pneumatische Verbindung zwischen der wenigstens einen Druckauslassbohrung und der Lagereinrichtung über die Ringnut ausbildbar ist.

Eine weitere konstruktive Ausgestaltung, die den Aufwand der Lagereinrichtung reduziert, sieht vor, dass die Lagereinrichtung ein Axiallager ist, das auf gegenüberliegenden Stirnseiten einer mit der Welle verbundenen Lagerscheibe wirkt, und dass das Medium lediglich auf der dem Strömungselement zugewandten Stirnseite der Lagerscheibe wirkt. Eine derartige Ausgestaltung sieht vor, dass auf der dem Strömungselement abgewandten Stirnseite der Lagerscheibe die Lagereinrichtung entweder über eine andere Mediumquelle versorgt wird, oder aber über ein andersartig aufgebautes Lagerelement, z.B. ein Folienlager, eine Lagerung über Spiralrillen oder ähnliches verfügt.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt in:
- Fig. 1a und Fig. 1b: jeweils einen vereinfachten Längsschnitt im Bereich einer nicht erfindungsgemäßen Verdichtereinrichtung, bei der gasförmiges Medium zur Versorgung einer als Axiallager bzw. Radiallager ausgebildeten Lagereinrichtung aus dem Bereich eines Leckagespalts bereitgestellt wird,
- Fig. 2: einen Längsschnitt durch eine erfindungsgemäße Verdichtereinrichtung, bei der Medium für eine Lagereinrichtung im Bereich von Druckauslassbohrungen an einem Verdichterrad zur Verfügung gestellt wird,
- Fig. 3: ein Detail einer gegenüber der Fig. 1 und 2 abgewandelten Verdichtereinrichtung unter Verwendung eines zwischengeschalteten Druckspeichers und
- Fig. 4: eine gegenüber den Fig. 1 und 2 modifizierte Verdichtereinrichtung, bei der die Lagereinrichtung lediglich an einer Stirnseite mit Medium von der Verdichtereinrichtung versorgt wird.

Gleiche Elemente bzw. Elemente bzw. gleicher Funktion sind in den Figuren mit den gleichen Bezugsziffern versehen.

Die in den Fig. 1a und 1b stark vereinfacht dargestellte nicht erfindungsgemäße Strömungsmaschine ist zum Beispiel Bestandteil eines Brennstoffzellensystems, einer Klimaanlage, einer Wärmepumpe, eines Turboladers, einer Turbine für ein Brennstoffzellensystem oder einer Wärmerückgewinnungsturbine. In den Darstellungen der Fig. 1a und 1b ist die Strömungsmaschine in Form einer Verdichtereinrichtung 10 ausgebildet.

Die Verdichtereinrichtung 10 umfasst eine in einer Drehachse 12 gelagerte Welle 14, an derem einen stirnseitigen Ende eine Verdichterstufe 16 in Form eines in radialer Bauweise ausgebildeten Verdichterrads 18 drehfest mit der Welle 14 verbunden ist. Die Verdichterstufe 16 bzw. das Verdichterrad 18 ist von einem Gehäuse 20 umgeben, das einen Einlassbereich 22 aufweist, über die gasförmiges Medium, insbesondere Luft, in die Verdichtereinrichtung 10 angesaugt wird, und das bei einer Drehung der Welle 14 um die Drehachse 12 durch die Verdichterstufe 16 verdichtet bzw. im Druck erhöht wird, sodass es im Bereich eines Auslassbereiches 24 des Gehäuses 20 unter erhöhtem Druck austritt und einem nicht dargestellten Verbraucher zuführbar ist.

Zwischen einem radial um die Drehachse 12 umlaufenden Randbereich 26 des Verdichterrads 18 und einer Aufnahmeöffnung 28 für das Verdichterrad 18 im Gehäuse 20 ist ein radial umlaufender Leckagespalt 30 ausgebildet, über den das in seinem Druck gegenüber dem Einlassbereich 22 erhöhte Medium entweichen kann. Beispielhaft ist der Bereich des Leckagespalts 30 auf der dem Gehäuse 20 abgewandten Seite von einem ringförmigen, zum Leckagespalt 30 hin offenen Sammelelement 32 umgeben, über das das aus dem Leckagespalt 30 austretende Medium über wenigstens eine Druckleitung 34 unmittelbar einer Lagereinrichtung 36 für die Welle 14 zuführbar ist.

Die Lagereinrichtung 36 ist in der Fig. 1a als Axiallager ausgebildet und weist auf zwei gegenüberliegenden Stirnseiten einer drehfest mit der Welle 14 verbundenen Lagerscheibe 38 angeordnete, ringförmige Lagerelemente 40, 42 auf. Die beiden Lagerelemente 40, 42 weisen jeweils Zuführbohrungen 44, 46 auf, über die das unter Druck stehende Medium von der Druckleitung 34 auf die Stirnseiten des Lagerrings 38 wirkt und für ein entsprechendes Druckpolster sorgt, um eine axiale Lagerung der Welle 14 zu dem Gehäuse 20 zu ermöglichen.

In der Fig. 1b ist die Lagereinrichtung 36a demgegenüber als Radiallager ausgebildet und umfasst ein die Welle 14 radial umschließendes Lagerelement 48, das über Zuführbohrungen 50, 52 und die wenigstens eine Druckleitung 34 unmittelbar mit unter Druck stehendem Medium aus dem Leckagespalt 30 versorgbar ist.

In der Fig. 2 ist eine erfindungsgemäße Verdichtereinrichtung 10 dargestellt, bei der ein Verdichterrad 55 wenigstens eine, vorzugsweise jedoch mehrere, in gleichmäßigen Winkelabständen auf einem Teilkreisdurchmesser um die Drehachse 12 angeordnete Druckauslassbohrungen 56 in Form von Durchgangsbohrungen 58 aufweist, die sich parallel zur Welle 14 erstrecken. Die Druckauslassbohrungen 56 verbinden die dem Gehäuse 20 zugewandte Stirnseite des Verdichterrads 55, an der unter Druck stehendes Medium ansteht, mit der rückseitigen Stirnseite 60 des Verdichterrads 55.

Während die Anzahl sowie der Durchmesser der Druckauslassbohrungen 56 die Menge des für die Lagereinrichtung 36a zur Verfügung stehenden Mediums bestimmt, bestimmt der radiale Abstand der Druckauslassbohrungen 56 von der Drehachse 12 die Höhe des Drucks des Mediums für die Lagereinrichtung 36a.

Das Verdichterrad 55 ist auf der dem Gehäuse 20 abgewandten Seite zumindest im Bereich der Druckauslassbohrungen 56 in Überdeckung mit einem ringförmigen, ortsfest angeordneten Element 62 positioniert. Das Element 62 weist auf demselben Teilkreisdurchmesser wie die Druckauslassbohrungen 56 eine radial umlaufende Ringnut 64 auf, die wiederum über wenigstens eine Druckleitung 66 mit der Lagereinrichtung 36a in Wirkverbindung angeordnet ist.

In der Fig. 3 ist der Fall dargestellt, bei der die wenigstens eine Druckleitung 34, 66 unter Zwischenschaltung eines Druckspeichers 70 sowie einer Druckregeleinrichtung 72 mit der Lagereinrichtung 36, 36a verbunden ist.

Zuletzt ist in der Fig. 4 der Fall dargestellt, bei der der Lagerring 38 der Lagereinrichtung 36b an einer der Verdichterstufe 16 zugewandten Stirnfläche ein Lagerelement 40 aufweist, das von der Verdichtereinrichtung 10 mit unter Druck stehendem Medium versorgt wird, während die andere Stirnseite des Lagerrings 38 mit dem Lagerelement 76 entweder über eine andere (Druck-) Quelle 74 in Richtung des Gehäuses 20 kraftbeaufschlagt ist. Alternativ kann das Lagerelement 76 auch ein Lagerelement 76 sein, das nicht als gasdruckbeaufschlagtes Lagerelement 76 ausgebildet ist.

## Patentansprüche

1. Strömungsmaschine (10), insbesondere Verdichtereinrichtung, mit wenigstens einer Lagereinrichtung (36; 36a; 36b) für eine drehbar angeordnete Welle (14), wobei die wenigstens eine Lagereinrichtung (36; 36a; 36b) wenigstens ein Lagerelement (40, 42; 48) zur radialen und/oder axialen Lagerung der Welle (14) aufweist, wobei das wenigstens eine Lagerelement (40, 42; 48) mit unter Druck stehendem gasförmigem Medium zur Lagerung der Welle (14) beaufschlagbar ist, wobei die Welle (14) mit einem antreibbaren oder angetriebenen Strömungselement (16), insbesondere einem Verdichterrad (18), verbunden ist, wobei das Strömungselement (16) in einem das Strömungselement (16) zumindest teilweise umgebenden Gehäuse (20) angeordnet ist, und wobei das unter Druck stehende Medium zumindest mittelbar von der Strömungsmaschine (10) dem wenigstens einen Lagerelement (40, 42; 48) zuführbar ist, wobei das Strömungselement (16) wenigstens eine Druckauslassbohrung (56) für das Medium aufweist, über die das Medium zumindest mittelbar der wenigstens einen Lagereinrichtung (36; 36a; 36b) zuführbar ist, wobei die wenigstens eine Druckauslassbohrung (56) zumindest mittelbar über wenigstens eine Druckleitung (66) für das Medium mit der wenigstens einen Lagereinrichtung (36; 36a; 36b) verbunden ist, und wobei das Strömungselement (16) als ein in radialer Bauweise ausgebildetes Verdichterrad (18) ausgebildet ist, **dadurch gekennzeichnet, dass** die wenigstens eine Druckauslassbohrung (56) auf einem Teilkreisdurchmesser um die Drehachse (12) der Welle (14) angeordnet ist und mit einer in einem separaten Bauteil (62) angeordneten Ringnut (64) zusammenwirkt, deren der wenigstens einen Druckauslassbohrung (56) abgewandte Seite mit der wenigstens einen Lagereinrichtung (36; 36a; 36b) verbunden ist.

2. Strömungsmaschine nach Anspruch 1, **dadurch gekennzeichnet, dass** im Strömungsweg der wenigstens einen Druckleitung (66) ein als separates Bauteil ausgebildeter Druckspeicher (70) für das Medium angeordnet ist.

3. Strömungsmaschine nach Anspruch 1 oder 2, **dadurch gekennzeichnet, dass** der wenigstens einen Lagereinrichtung (36; 36a; 36b) eine Druckregeleinrichtung (72) vorgeschaltet ist, die den Druck des Mediums regelt.

4. Strömungsmaschine nach einem der Ansprüche 1 bis 3, **dadurch gekennzeichnet, dass** dass das Bauteil (62) ringförmig ausgebildet und ortsfest in Bezug zum Strömungselement (16) angeordnet ist, dass die wenigstens eine Druckauslassbohrung (56) als Durchgangsbohrung (58) ausgebildet ist, die sich zwischen zwei gegenüberliegenden axialen Stirnseiten des Strömungselements (16) erstreckt, und dass die Ringnut (64) als radial um die Drehachse (12) umlaufende, kreisförmig ausgebildete Ringnut (64) ausgebildet ist.

5. Strömungsmaschine nach einem der Ansprüche 1 bis 4, **dadurch gekennzeichnet, dass** die Lagereinrichtung (36b) ein Axiallager ist, das auf gegenüberliegende Stirnseiten eines mit der Welle (14) verbundenen Lagerscheibe (38) wirkt, und dass das Medium lediglich auf der dem Strömungselement (16) zugewandten Stirnseite der Lagerscheibe (38) wirkt.

6. Strömungsmaschine nach einem der Ansprüche 1 bis 5, **dadurch gekennzeichnet, dass** die Strömungsmaschine als Verdichtereinrichtung (10) ausgebildet ist.

## Claims

1. Turbomachine (10), in particular compressor device, having at least one bearing device (36; 36a; 36b) for a rotatably arranged shaft (14), wherein the at least one bearing device (36; 36a; 36b) has at least one bearing element (40, 42; 48) for the radial and/or axial mounting of the shaft (14), wherein the at least one bearing element (40, 42; 48) can be subjected to pressurized gaseous medium for the mounting of the shaft (14), wherein the shaft (14) is connected to a drivable or driven flow element (16), in particular to a compressor wheel (18), wherein the flow element (16) is arranged in a housing (20) at least partially surrounding the flow element (16), and wherein the pressurized medium can be supplied at least indirectly by the turbomachine (10) to the at least one bearing element (40, 42; 48), wherein the flow element (16) has at least one pressure outlet bore (56) for the medium, via which pressure outlet bore the medium can be supplied at least indirectly to the at least one bearing device (36; 36a; 36b), wherein the at least one pressure outlet bore (56) is connected at least indirectly via at least one pressure line (66) for the medium to the at least one bearing device (36; 36a; 36b), and wherein the flow element (16) is in the form of a compressor wheel (18) of radial design, **characterized in that** the at least one pressure outlet bore (56) is arranged on a pitch circle diameter about the axis of rotation (12) of the shaft (14) and interacts with an annular groove (64) which is arranged in a separate component (62) and the side of which annular groove that faces away from the at least one pressure outlet bore (56) is connected to the at least one bearing device (36; 36a; 36b).

2. Turbomachine according to Claim 1, **characterized in that** a pressure store (70) in the form of a separate component and intended for the medium is arranged in the flow path of the at least one pressure line (66).

3. Turbomachine according to Claim 1 or 2, **characterized in that** a pressure-regulating device (72) which regulates the pressure of the medium is connected upstream of the at least one bearing device (36; 36a; 36b).

4. Turbomachine according to one of Claims 1 to 3, **characterized in that** the component (62) is of annular design and is arranged in a fixed position with respect to the flow element (16), **in that** the at least one pressure outlet bore (56) is in the form of a through bore (58) which extends between two opposite axial end faces of the flow element (16), and **in that** the annular groove (64) is in the form of a circular annular groove (64) running radially around the axis of rotation (12).

5. Turbomachine according to one of Claims 1 to 4, **characterized in that** the bearing device (36b) is an axial bearing which acts on opposite end faces of a bearing disc (38) connected to the shaft (14), and **in that** the medium acts only on that end face of the bearing disc (38) which faces the flow element (16).

6. Turbomachine according to one of Claims 1 to 5, **characterized in that** the turbomachine is in the form of a compressor device (10).

## Revendications

1. Turbomachine (10), notamment dispositif compresseur, avec au moins un dispositif de palier (36 ; 36a ; 36b) pour un arbre (14) agencé de manière rotative, l'au moins un dispositif de palier (36 ; 36a ; 36b) présentant au moins un élément de palier (40, 42 ; 48) pour le support radial et/ou axial de l'arbre (14), l'au moins un élément de palier (40, 42 ; 48) pouvant être sollicité avec un fluide gazeux sous pression pour le support de l'arbre (14), l'arbre (14) étant relié à un élément d'écoulement (16) pouvant être entraîné ou entraîné, notamment une roue de compresseur (18), l'élément d'écoulement (16) étant agencé dans un boîtier (20) entourant au moins partiellement l'élément d'écoulement (16), et le fluide sous pression pouvant être amené au moins indirectement par la turbomachine (10) à l'au moins un élément de palier (40, 42 ; 48), l'élément d'écoulement (16) présentant au moins un alésage de sortie de pression (56) pour le fluide, par l'intermédiaire duquel le fluide peut être amené au moins indirectement à l'au moins un dispositif de palier (36 ; 36a ; 36b), l'au moins un alésage de sortie de pression (56) étant relié au moins indirectement à l'au moins un dispositif de palier (36 ; 36a ; 36b) par l'intermédiaire d'au moins une conduite sous pression (66) pour le fluide, et l'élément d'écoulement (16) étant configuré sous la forme d'une roue de compresseur (18) configurée en construction radiale, **caractérisée en ce que** l'au moins un alésage de sortie de pression (56) est agencé sur un diamètre de cercle partiel autour de l'axe de rotation (12) de l'arbre (14) et coopère avec une rainure annulaire (64) agencée dans un composant séparé (62), dont le côté détourné de l'au moins un alésage de sortie de pression (56) est relié à l'au moins un dispositif de palier (36 ; 36a ; 36b).

2. Turbomachine selon la revendication 1, **caractérisée en ce qu'**un accumulateur de pression (70) pour le fluide, configuré sous forme de composant séparé, est agencé dans le trajet d'écoulement de l'au moins une conduite sous pression (66).

3. Turbomachine selon la revendication 1 ou 2, **caractérisée en ce qu'**un dispositif de régulation de pression (72) est connecté en amont de l'au moins un dispositif de palier (36 ; 36a ; 36b), lequel régule la pression du fluide.

4. Turbomachine selon l'une quelconque des revendications 1 à 3, **caractérisée en ce que** le composant (62) est configuré sous forme annulaire et est agencé de manière fixe par rapport à l'élément d'écoulement (16), **en ce que** l'au moins un alésage de sortie de pression (56) est configuré sous forme d'alésage traversant (58) qui s'étend entre deux côtés frontaux axiaux opposés de l'élément d'écoulement (16), et **en ce que** la rainure annulaire (64) est configurée sous forme de rainure annulaire (64) configurée sous forme circulaire, s'étendant radialement autour de l'axe de rotation (12).

5. Turbomachine selon l'une quelconque des revendications 1 à 4, **caractérisée en ce que** le dispositif de palier (36b) est un palier axial qui agit sur des côtés frontaux opposés d'un disque de palier (38) relié à l'arbre (14), et **en ce que** le fluide agit uniquement sur le côté frontal du disque de palier (38) tourné vers l'élément d'écoulement (16).

6. Turbomachine selon l'une quelconque des revendications 1 à 5, **caractérisée en ce que** la turbomachine est configurée sous forme de dispositif compresseur (10).
